# EUROPÄISCHE PATENTSCHRIFT

(11) **EP 0 381 834 B1**
(45) Veröffentlichungstag und Bekanntmachung des Hinweises auf die Patenterteilung: **27.10.1993**
(21) Anmeldenummer: 89122444.6
(22) Anmeldetag: 05.12.1989
(51) Int. Cl.: G21F 9/28

(54) **Verfahren zur Entsorgung und Wiederverwendung von teilweise schwachkontaminierten Kabeln aus kerntechnischen Anlagen**
Process for the disposal and reuse of partially weakly contaminated cables from nuclear installations
Procédé d'élimination et réutilisation pour les câbles faiblement contaminés de centrales nucléaires

(30) Priorität: 04.02.1989 DE 3903320
(43) Veröffentlichungstag der Anmeldung: 16.08.1990
(73) Patentinhaber: KERNFORSCHUNGSZENTRUM KARLSRUHE GMBH, D-76050 Karlsruhe (DE)
(72) Erfinder: Hempelmann, Wilhelm, D-7514 Eggenstein 2 (DE); Kienhöfer, Manfred, D-7514 Eggenstein 2 (DE); Hauf, Gerold, D-7500 Karlsruhe (DE); Wächter, Bernd, D-7521 Dettenheim 1 (DE)

(56) Entgegenhaltungen:
- DD-A- 248 216
- DE-A- 1 764 722
- DE-A- 3 127 132
- DE-A- 3 603 708

## Beschreibung

Die vorliegende Erfindung betrifft ein Verfahren zum Entsorgen und Wiederverwerten von teilweise schwachkontaminierten Kabeln geometrisch ähnlichen Reststoffen aus kerntechnischen Anlagen mit Ausmessen der Kabel und Einbringen derselben in Lagerbehälter.

In kerntechnischen Anlagen fallen bei Änderungsarbeiten, sowie insbesondere beim Abriß dieser Anlagen große Mengen an Elektrokabeln an. Diese Kabel lassen sich im Originalzustand wegen Ihrer Form nur sehr schwierig ausmessen, so daß im Regelfall die Kabel als radioaktiver Abfall behandelt werden. In Wirklichkeit sind jedoch sicherlich mehr als 90 % dieser Kabel nicht kontaminiert und können einem Recycling zugeführt werden. Ein weiteres Problem ist, daß die Kabel selbst unter der Isolierung nicht gemessen werden können. Eine Entfernung dieser Isolierung ist deshalb notwendig. Die Kabel sind im Regelfall aus Kupfer gefertigt, das einen volkswirtschaftlich wertvollen Rohstoff darstellt. In ähnlicher Weise sind z.B. dünnwandige Kunststoffrohre mit geringem Durchmesser zu behandeln, die ebenfalls an ihrer Innenseite nicht gemessen werden konnen. Vielfach dienen diese Rohre als Führungsrohre für die Kabel und werden lediglich, weil eine Freigabe nicht möglich ist, dem radioaktiven Abfall zugeführt.

Bisher wurden teilweise Kabel in einer Entmantelungsmaschine entmantelt. Diese Handhabung verlangt jedoch sehr viel Handarbeit, da die Kabel nicht vorsortiert nach Größe und Länge vorliegen und z.T. zuerst von daran befindlichen Kabelschellen und ähnlichen Fremdkörpern befreit werden müssen. Ein Ausmessen der einzelnen Kabel von Hand wäre zu unwirtschaftlich und würde ebenfalls zuviel Handarbeit erfordern. Außerdem wäre diese Prozedur unter Umständen mit einer Inkooperationsgefahr der damit Beschäftigten verbunden. Eine Messung von Hand könnte deswegen nur stichprobenweise und für kurze Zeit erfolgen.

Aus DD-A-248 216 ist es bereits ein Verfahren zur Behandlung länglicher radioaktiver Abfallteile metallischer Art bekannt, wobei die Abfallteile von den Zwischenlagern zu einer Zerlege- und Konfektionierungseinrichtung (ZKE) verbracht, dort schrittweise in einen Aufnahmebehälter abgesenkt, abschnittsweise getrennt und in einen weiteren Aufnahmebehälter eingebracht werden.

Aufgabe der vorliegenden Erfindung ist es nun, ein neues Verfahren zur schadlosen Wiederverwertung von Kabeln und geometrischen Reststoffen anzugeben, das eine besonders wirtschaftliche betriebsweise ermöglicht, indem nur die wirklich radioaktiven Bestandteile als radioaktiver Abfall der Endlagerung zugeführt werden müssen.

Zur Lösung dieser Aufgabe schlägt nun die vorliegende Erfindung die Verfahrensschritte vor, die im Kennzeichen des Patentanspruches 1 von a) bis k) angegeben sind. Weitere vorteilhafte Ausgestaltungen des genannten Verfahrens ergeben sich aus den Kennzeichen der Unteransprüche.

Das erfindungsgemäße Verfahren weist nun den besonderen Vorteil auf, daß eine weitgehend vollautomatische Zerkleinerung, Messung und Freigabe des Materials erfolgt. Eine vorherige Sortierung der Kabelgröße nach Größe, Länge oder dergleichen ist nicht erforderlich. Das dabei produzierte Material entspricht einem Zwischenprodukt der konventionellen Industrie und kann daher zu einem guten Preis verkauft werden. Volkswirtschaftlich bedeutet es, daß das wertvolle Kupfer vollrecycled werden kann. Neben der Beseitigung von Kabeln können aber auch dünnwandige Kupfer- oder Kunststoffrohre, die mit den bis jetzt bekannten Methoden nicht freigegeben werden konnen, auf diese Art und Weise beseitigt werden. Insbesondere für die Beseitigung von Kraftwerken oder anderen nuklearen Anlagen stellt die Anwendung dieses Verfahrens einen wesentlichen Vorteil dar. Dabei kann die gesamte Anlage in zwei handelsüblichen 20-Fuß Containern montiert werden, so daß sie mobil ist und an verschiedenen Einsatzorten eingesetzt werden kann.

Das Verfahren wird im folgenden anhand der Figur näher erläutert:
Die Kabel werden an dem Demontageort in Behälter, z.B. Fässer verpackt. Diese Fässer werden dann auf einem Vorsortierband 1 ausgeschüttet und die Kabel 2 werden mit Hilfe einer Handsonde einer groben vorsorglichen Messung auf eventl. Kontamination unterzogen. Gleichzeitig werden bei dieser Vorsortierung Material wie z.B. Mauerbrocken oder andere den Prozeß störende Teile aussortiert. Ziel der Vormessung ist es, eine Kontamination der Anlage möglichst zu vermeiden oder zumindest sehr niedrig zu halten. Die aussortierten, stärker kontaminierten Kabel können entweder vordekontaminiert werden z.B. in einem Ultraschallbad oder werden direkt dem radioaktiven Abfall zugeführt. Das vorsortierte Material 2 wird in einem Grobschredder 3 geschreddert, gelangt über ein weiteres Förderband 4 in einen zweiten Feinschredder 5, der ein Material 6 mit einer Körnung unter 5 mm Durchmesser erzeugt. Unter dem Feinschredder 5 ist ein Silo 7 angebracht, so daß die Schredder 5 weitgehend kontinuierlich laufen können. Über eine unter dem Silo 7 angebrachte Zellradschleuse 8 wird eine jeweils vorwählbare Position des Granulates 6 auf einem Meßband 9 aufgebracht. Ein Verteilerwert 10 breitet das Material mit einer gleichmäßigen Schichtdicke 11 auf dem Band 9 aus.

Das Band 9 bewegt sich schrittweise, so daß jeweils eine bestimmte Menge des Ganulats bzw. der Schicht 11 unter einem, über dem Band 9 befindlichen Detektor 12 gelangt, der die Kontamination des jeweils unter dem Detektor 12 befindlichen Materiales der Schicht 11 ausmißt. Das Meßergebnis wird einem Rechner 13 zugeführt, der die jeweils spezifische Aktivität des Granulates 11 ermittelt. Kommt der Rechner 13 zu dem Ergebnis, daß das Material unterhalb der zulässigen spezifischen Aktivität ist, fördert das Band 9 die jeweils gemessene Menge des Granulates 11 in eine Materialmulde 14 oder über eine Weiche in ein Abfallfaß 15. Im Zweifelsfall kann das Material aus dem Abfallfaß 15 dem Feinschredder 5 erneut zugeführt werden, um eine nochmalige Messung durchzuführen. Das freigemessene Material in der Mulde 14 wird einem konventionellen Entsorger zur Wiederverwertung des Kupfers und zur Beseitigung der Kunststoffisolierungen übergben.

Das Meßband 9 besteht aus leicht dekontaminierbarem Edelstahl oder Kunstsoff, so daß bei einer größeren Kontamination eine schnelle und einfache Reinigung erfolgen kann. Die Meßzeit beträgt etwa 10 sec.. Mit einer Anlage dieser Art können pro Tag ca. 2 bis 3 Tonnen von den Kabeln gemessen und freigegeben werden. Je nach Art der Radionnuklide kann dabei die Taktzeit des Meßbandes erhöht oder verlangsamt werden.

Zusammengefaßt besteht nun das neue Verfahren aus den folgenden Schritten:
a) Verpacken der Kabel am dem Demontageort in Behälter,
b) Aufbringen des Behälterinhaltes auf ein Vorsortierband,
c) Aussortieren von prozeßstörenden Teilen wie Mauerbrocken etc. und Vormessen auf Kontamination,
d) Aussortieren von stärker kontaminierten Kabeln- bzw. Teilen,
e) Großschreddern des vorsortierten Materiales,
f) Feinschreddern des Materiales auf eine Korngröße von 5 mm Durchmesser,
g) Portionieren des feingranulierten Materiales in Einzelchargen und Aufbringen auf ein Meßband,
h) Ausbreiten bzw. Verteilen der vorwählbaren Einzelchargen auf dem Band in bestimmter Schichtdicke,
i) Intervallweises Ausmessen der Einzelchargen auf dem Band,
k) Entsorgen der Einzelchargen je nach Aktivität durch Abtrennen der freigemessenen Chargen von dem Kontaminierten oder umgekehrt.

### Bezugszeichenliste:

- 1: Vorsortierband
- 2: Kabel
- 3: Grobschredder
- 4: Förderband
- 5: Feinschredder
- 6: feingekörntes Material
- 7: Silo
- 8: Zellradschleuse
- 9: Meßband
- 10: Verteiler
- 11: gleichmäßige Schicht
- 12: Detektor
- 13: Rechner
- 14: Materialmulde
- 15: Abfallfaß

## Patentansprüche

1. Verfahren zur Entsorgung und Wiederverwertung von teilweise schwachkontaminierten Kabeln aus kerntechnischen Anlagen mit Zerkleinern und Ausmessen sowie Einteilen je nach Kontamination und Einbringen in Lagerbehälter, gekennzeichnet durch die folgenden Verfahrensschritte:
a) Verpacken der Kabel an dem Demontageort in Behälter,
b) Aufbringen des Behälterinhaltes auf ein Vorsortierband,
c) Aussortieren von prozeßstörenden Teilen wie Mauerbrocken etc. und Vormessen auf Kontamination,
d) Aussortieren von stärker kontaminierten Kabeln -bzw. Teilen,
e) Grobschreddern des vorsortierten Materiales,
f) Feinschreddern des Materiales auf eine Korngröße unter 5 mm Durchmesser,
g) Portionieren des feingranulierten Materiales in Einzelchargen und Aufbringen auf ein Meßband,
h) Ausbreiten bzw. Verteilen der vorwählbaren Einzelchargen auf dem Band in bestimmter Schichtdicke,
i) Intervallweises Ausmessen der Einzelchargen auf dem Band und Umwandeln der erhaltenen Meßwerte in eine spezifische Aktivitätskenngröße des Materiales der Chargen,
k) Entsorgen der Einzelchargen je nach Aktivität durch Abtrennen der freigemessenen Chargen von den kontaminierten oder umgekehrt, dabei
k1) Entsorgen in offener Mulde bei Unterschreiten der Freigrenze für eine schadlose Wiederverwertung im Schritt i1),
k2) Rückführen zum radioaktiven Abfall bei Überschreiten der genannten Freigrenze.

2. Verfahren nach Anspruch 1, gekennzeichnet durch den weiteren Schritt zwischen den Schritten e) und f):
1) Vordekontaminieren nach dem Grobschreddern.

## Claims

1. Method of removing and re-using partially weakly contaminated cables from nuclear installations, together with operations for comminuting and measuring such, as well as for graduating such, according to contamination, and introducing such into storage containers, characterised by the following method steps:
a) packing the cables at the disassembly location into containers,
b) bringing the container contents to a presorting belt,
c) singling-out parts detrimental to the process, such as wall fragments, etc., and pre-measuring such for contamination,
d) singling-out more strongly contaminated cables or parts,
e) coarse-shredding the presorted material,
f) fine-shredding the material to a particle size less than 5 mm diameter,
g) portioning-out the finely granulated material into individual charges and bringing such onto a measuring belt,
h) distributing or scattering the preselectable individual charges on the belt in a predetermined layer thickness,
i) measuring, at intervals, the individual charges on the belt and converting the measurements obtained into a specific activity characteristic for the material of the charges,
k) removing the individual charges according to activity by separating the freely measured charges from the contaminated charges or vice versa, thereby
k1) disposing of such in an open trough if the free limit for harmless re-use in step i) is not reached,
k2) recycling such into radioactive waste material if said free limit is exceeded.

2. Method according to claim 1, characterised by the additional step between steps e) and f):
1) preliminary decontaminating after the coarse shredding operation.

## Revendications

1. Procédé d'élimination et de réutilisation de câbles partiellement et faiblement contaminés de centrales nucléaires avec broyage et mesurage ainsi que triage selon la contamination et mise en place dans des réservoirs de stockages, caractérisé par les étapes de procédé suivantes :
a) emballage des câbles sur le lieu de démontage dans des réservoirs,
b) mise en place du contenu des réservoirs sur une bande de prétriage,
c) élimination par triage de pièces perturbant le procédé comme des morceaux de maçonnerie ou autres... et prémesurage de la contamination,
d) élimination par triage de câbles ou pièces plus fortement contaminées,
e) déchiquetage grossier du matériau prétrié,
f) déchiquetage fin du matériau à ne granulométrie inférieure à 5 mm de diamètre,
g) constitution de portions du matériau finement granulé en charges isolées et mise en place sur une bande de mesure,
h) élargissement ou répartition des charges isolées sur la bande en couches d'épaisseur déterminée,
i) mesurage à intervalle des charges isolées sur la bande et transformation des valeurs de mesure en une grandeur caractéristique spécifique d'activité d matériau des charges,
k) retrait des charges séparées selon l'activité par séparation des charges mesurées exemptes des charges contaminées ou inversement, n outre
k₁) déchargement dans une benne ouverte, lors du sous-dépassement de la limite d'acceptation pour une réutilisation dans l'étape i₁,
k₂) retour aux déchets radioactifs lors du dépassement au-delà de la limite d'acceptation nommée.

2. Procédé selon la revendication 1, caractérisé par l'étape supplémentaire entre les étapes e) et f) :
1) prédécontamination après le déchiquetage grossier.
